# EUROPÄISCHE PATENTSCHRIFT

(11) **EP 0 756 766 B1**
(45) Veröffentlichungstag und Bekanntmachung des Hinweises auf die Patenterteilung: **08.09.1999**
(21) Anmeldenummer: 95915139.0
(22) Anmeldetag: 11.04.1995
(51) Int. Cl.: H01R 43/048

(54) **ANSCHLAGPRESSE**
IMPACT PRESS
PRESSE A IMPACT

(30) Priorität: 16.04.1994 DE 4413287
(43) Veröffentlichungstag der Anmeldung: 05.02.1997
(73) Patentinhaber: HANKE, Wolfgang, 74909 Meckesheim (DE)
(72) Erfinder: HANKE, Wolfgang, 74909 Meckesheim (DE)
(74) Vertreter: Naumann, Ulrich, Dr.-Ing.
(86) Internationale Anmeldenummer: DE9500502
(87) Internationale Veröffentlichungsnummer: WO9528754

(56) Entgegenhaltungen:
- EP-A- 0 542 144
- DE-B- 1 515 396

## Beschreibung

Die Erfindung betrifft eine Anschlagpresse zum Crimpen, mit einem Amboß und einem vorzugsweise über eine Exzenterwelle vertikal gegen den Amboß bewegbaren Preßwerkzeug, wobei das Preßwerkzeug einen Drahtcrimper und einen Isolationscrimper umfaßt und wobei zwischen den Crimpern und dem Antrieb eine die Position bzw. den unteren Totpunkt der Crimper und damit die jeweilige Crimphöhe vorgebende Stelleinrichtung vorgesehen ist, die voneinander unabhängig betätigbare Einstellmittel für die Drahtcrimphöhe und für die Isolationscrimphöhe aufweist, wobei die Stelleinrichtung über einen Einspannzapfen mit dem Pressenbär bzw. dem Hauptpreßblock einer Exzenterwelle wirkverbunden ist und wobei der Einspannzapfen mit einem Einspannkopf in eine am Pressenbär festgelegte Druckplatte eingreift.

Anschlagpressen der in Rede stehenden Art sind seit Jahren aus der Praxis bekannt.

Beim Crimpen werden Anschlußdrähte mit Steckteilen von Steckerverbindungen oder mit anderen Elementen verquetscht, wobei zum einen darauf zu achten ist, daß ein störungsfreier elektrischer Kontakt zwischen den Litzen der Anschlußdrähte und den Steckteilen hergestellt wird. Zum anderen muß auch die mechanische Stabilität der Verbindung bei Zug- und Biegebelastungen gewährleistet sein. Dazu sind mehrere Bearbeitungsschritte erforderlich, wie z.B. das Schneiden und Abisolieren der Drahtenden, das Vereinzeln der Steckteile und das eigentliche Verquetschen. Eine Crimp-Bearbeitungsmaschine umfaßt i.d.R. ein Unterwerkzeug in Form eines Ambosses, der als Auflage für den Anschlußdraht und/oder die Steckteile dient. Der Amboß ist meist fixiert, wird also nicht bewegt, so daß auch die Position seiner Wirkebene festliegt. Je nach Bearbeitungsschritt kommen nun verschiedene Oberwerkzeuge bzw. Preßwerkzeuge zum Einsatz, wobei jeweils eine präzise Werkzeugführung erforderlich ist sowie eine genaue Justierung der Lage des Ambosses bezüglich dem Preßwerkzeug. Außerdem muß der Hub des Preßwerkzeugs exakt auf die Wirkebene des Ambosses eingestellt werden, damit das Preßwerkzeug einerseits das auf dem Amboß angeordnete Werkstück erreicht und sachgemäß auf dieses einwirkt, andererseits aber nicht durch eine Kollision mit dem Amboß in Verbindung mit der Hubbewegung beschädigt wird.

Sollen nun mit einer Crimp-Bearbeitungsmaschine, insbesondere mit einer sog. Anschlagpresse zum Crimpen, nacheinander unterschiedliche Litzendrähte, d.h. Litzendrähte unterschiedlichen Durchmessers und unterschiedlicher Dimensionierung, oder Steckteile unterschiedlicher Geometrie verarbeitet werden, so ist jeweils eine exakte und daher relativ aufwendige Justierung des Oberwerkzeugs bzw. des sog. Crimpers erforderlich. Des weiteren ist wesentlich, daß beim Crimpen einerseits der freigelegte Draht und andererseits die Isolation durch den sog. Crimp zu erfassen bzw. der Crimp dort festzulegen ist. Folglich sind zwei Preßwerkzeuge erforderlich, nämlich ein sog. Drahtcrimper und ein Isolationscrimper, die in der Regel gleichzeitig über einen Exzenter betätigbar sind.

Aus der EP-A-0 542 144 ist eine Anschlagpresse mit allen Merkmalen des Oberbegriffs des Patentanspruches 1 bekannt. Die bekannte Anschlagpresse umfaßt einen Amboß und ein vertikal gegen den Amboß bewegbares Gesenkteil bzw. Preßwerkzeug, wobei am Gesenkteil die Matrizenteile angeordnet sind, die als Isolationscrimper und Drahtcrimper fungieren. Des weiteren ist dort eine Stelleinrichtung für die Vorgabe der benötigten Crimphöhe zwischen Antrieb und dem Crimper vorgesehen. Die Stelleinrichtung weist wiederum voneinander unabhängig betätigbare Einstellmittel für die Drahtcrimphöhe und für die Isolationscrimphöhe auf.

Mit der bekannten Anschlagpresse ist bereits eine relativ genaue und dabei reproduzierbare Einstellung der Crimphöhe sowohl für den Drahtcrimper als auch für den Isolationscrimper möglich. Allerdings besteht dort keine Möglichkeit zu einer reproduzierbaren Feineinstellung sowohl des Drahtcrimpers als auch des Isolationscrimpers. Folglich läßt sich mit der bekannten Anschlagpresse eine Feineinstellung nur bedingt durchführen, wobei diese so gut wie nicht reproduzierbar ist.

Aus der DE-A-1 515 396 ist eine Vorrichtung zum Einstellen von Crimphöhen bekannt. Hierbei werden bspw. Drehköpfe mit Flächen unterschiedlicher Höhe eingesetzt. Bei solchen Vorrichtungen sind die verschiedenen Höhenniveaus in ihrer Zahl vorgegeben, was zur Folge hat, daß bei Übernahme des Werkzeugs auf eine andere Presse mit einem anderen Maß und anderen Totpunkten ggf. der Verstellbereich nicht mehr ausreicht. Auch sind sog. Keilverstellungen bekannt, die zwar ein stufenloses Verstellen des Isolations- bzw. Drahtcrimpers gestatten, jedoch Nachteile dahingehend aufweisen, daß ein Werkzeug zum Lösen von Gewindestiften benötigt wird, daß kein kontrolliertes Einstellen möglich ist und daß der Druckpunkt der Presse außerhalb des Mittelpunkts des Werkzeugs oder einseitig orientiert liegt.

Ausgehend vom nächstkommenden Stand der Technik nach der EP-A-0 542 144 liegt der Erfindung die Aufgabe zugrunde, eine Anschlagpresse derart auszugestalten und weiterzubilden, daß mit einfachen konstruktiven Mitteln eine reproduzierbare Feineinstellung einerseits des Drahtcrimpers und andererseits des Isolationscrimpers möglich ist.

Die erfindungsgemäße Anschlagpresse zum Crimpen, bei der die voranstehend genannte Aufgabe gelöst ist, ist durch die Merkmale des Patentanspruches 1 gekennzeichnet. Danach ist die Anschlagpresse derart ausgebildet, daß zwischen der Druckplatte und den Crimpern eine zusätzliche Feineinstellung vorgesehen ist, die zwei gegeneinander verdrehbare, mit ihren Wirkflächen aneinanderliegende Kurvenscheiben umfaßt.

Es ist von Vorteil, wenn zwischen der Druckplatte und dem Einspannkopf sowohl vertikales wie auch zumindest geringfügig horizontales Spiel vorgesehen ist. Insoweit hängt die gesamte Mimik mittels dem Einspannzapfen am Pressenbär und kann sich frei ausrichten. Erst beim Pressen liegen dann die jeweiligen Wirkflächen aneinander, so daß eine Kraftübertragung einerseits auf den Drahtcrimper und andererseits auf den Isolationscrimper stattfindet.

Genauergesagt könnte der Einspannzapfen mit einem dem Pressenbär abgewandten Ende mit einem die beiden Crimper tragenden Anpreßblock verbunden sein. Dazu könnte der Einspannzapfen an seinem dem Pressenbär abgewandten - freien - Ende ein Außengewinde aufweisen, mit dem der Einspannzapfen in den Anpreßblock hineingeschraubt ist.

In weiter vorteilhafter Weise ist zumindest einer der beiden Crimper, vorzugsweise der Isolationscrimper, vertikal bzw. in Preßrichtung verschiebbar über in einen Keil greifende Führungsstifte an den Anpreßblock angelenkt. Der andere Crimper, in diesem Falle der Drahtcrimper, ist dann fest mit dem Anpreßblock verbunden, so daß die Preßkraft direkt über den Anpreßblock vermittelt wird.

Die zuvor zunächst ganz allgemein erörterten Einstellmittel wirken gemäß den voranstehenden Erläuterungen direkt zwischen der Druckplatte und den Crimpern, nämlich als variable Abstandshalter, wodurch sich letztendlich der untere Totpunkt der Crimper und somit die Crimphöhe einstellen läßt.

Nachfolgende Ausführungen beziehen sich nun auf vorteilhafte Ausgestaltungen der Stelleinrichtung bzw. der zur Stelleinrichtung gehörenden Einstellmittel. Hinsichtlich einer konkreten Ausgestaltung der Einstellmittel und unter Zugrundelegung einer einfachen konstruktiven Ausgestaltung ist es nun von Vorteil, wenn die Einstellmittel mindestens zwei vorzugsweise runde Einstellscheiben umfassen. Die Kraftübertragung auf den Drahtcrimper erfolgt dann von der maschinenseitigen Druckplatte über Einstellorgane der ersten Einstellscheibe, über die zweite Einstellscheibe und über den Anpreßblock. Die Kraftübertragung auf den Isolationscrimper erfolgt entsprechend von der Druckplatte über die Einstellorgane der ersten Einstellscheibe und über die Einstellorgane der zweiten Einstellscheibe bei lediglich vertikaler Führung des Isolationscrimpers durch den Anpreßblock. Folglich wird der Isolationscrimper nicht direkt über den Anpreßblock mit Kraft beaufschlagt, sondern durch diesen lediglich geführt. Die Kraftbeaufschlagung erfolgt durch direkten Kontakt des Isolationscrimpers mit den Einstellorganen der zweiten Einstellscheibe.

Hinsichtlich einer konkreten Ausgestaltung der Einstellorgane der Einstellscheiben ist es von weiterem Vorteil, wenn diese als Nocken unterschiedlicher Höhe ausgebildet sind, so daß mittels dieser Nocken die Variabilität der Stelleinrichtung bzw. der Einstellmittel bewerkstelligt wird. Die Nocken der ersten Einstellscheibe - zur Einstellung des Drahtcrimpers - könnten vorzugsweise nach oben, d.h. zur Druckplatte hin, abragen und vorzugsweise am Randbereich in Umfangsrichtung angeordnet sein. Diese Nocken dienten dann zur Kontaktierung der Druckplatte, wobei vorzugsweise diametral gegenüberliegende Nocken gleiche Höhen aufweisen. Entsprechend weist dann die Druckplatte an entsprechenden Stellen - jeweils einander diametral gegenüberliegend - Anlageflächen für die Nocken auf, so daß jeweils ausschließlich die in diesem Falle erhabenen Anlageflächen der Druckplatte mit den Nocken der ersten Einstellscheibe Kontakt haben.

Die Nocken der zweiten Einstellscheibe - zur Einstellung des Isolationscrimpers - ragen vorzugsweise nach unten ab und dienen zur direkten Kontaktierung des Isolationscrimpers. Dabei ist weiterhin wesentlich, daß diese Nocken entlang dem Umfang der zweiten Einstellscheibe unterschiedliche Höhen aufweisen, wobei jeweils eine Nocke eine entsprechende Auflage- bzw. Kontaktfläche des Crimpers kontaktiert.

Um nun von außen die Einstellung überprüfen zu können, sind am Außenrand der Einstellscheiben - im Bereich der jeweiligen Nocken - Kennzeichnungen vorgesehen, wobei es sich hier bspw. um Buchstaben oder Zahlen handeln kann.

Für die beiden auf den Einspannzapfen aufgesteckten bzw. aufgeschobenen Einstellscheiben ist es nun hinsichtlich der Einstellbarkeit der Stelleinrichtung von ganz besonderem Vorteil, wenn die Einstellscheiben entsprechend der Position der Nokken gegen unbeabsichtigtes Verdrehen bzw. Verstellen sicherbar bzw. festlegbar sind. Zur Drehsicherung bzw. Verrastung können federkraftbeaufschlagte Rastmittel der Einstellscheiben vorzugsweise radial in entsprechende Ausnahmen des Einspannzapfens greifen. Diese Ausnehmungen können wiederum als sich axial im Einspannzapfen erstreckende Nuten mit stetigem Übergang vom Nutengrund zu den Nutenwandungen ausgebildet sein. Bei zum Eingriff dienenden Bolzen mit abgerundetem Eingriffskopf oder bei zum Eingriff dienenden Kugeln könnten diese nach Überwindung der Federkraft ohne weiteres aus den Nuten heraus- und wieder hineingedrückt werden, wodurch der Rasteffekt hervorgerufen ist.

Nun gestaltet sich die Stelleinrichtung bzw. deren Einstellmittel als ein aus mindestens zwei Einstellscheiben bestehendes "Paket", welches nun ebenfalls durch Federkraft zusammengehalten bzw. zusammengedrückt werden kann. Dazu ist zwischen dem Einspannkopf und der ersten bzw. obersten Einstellscheibe eine Tellerfeder angeordnet, die die Einstellmittel gegen den die Crimper haltenden Anpreßblock drückt. Insoweit ist ein unbeabsichtigtes Verstellen abermals verhindert.

Des weiteren könnte zwischen der unteren Einstellscheibe und dem Anpreßblock - in einem Bereich zwischen den Einstellorganen bzw. Nocken, also außerhalb deren Eingriffsbereich - eine vorzugsweise mittig angeordnete Distanzscheibe vorgesehen sein, die direkt am Anpreßblock anliegt und aufgrund ihrer Dicke einen Kontakt zwischen den Einstellorganen bzw. Nocken der unteren Einstellscheibe mit dem Drahtcrimper verhindert.

Mit den zuvor erörterten Einstellmitteln - erste und zweite Einstellscheibe - läßt sich die Crimphöhe einerseits des Drahtcrimpers und andererseits des Isolationscrimpers grob einstellen. Die Feineinstellung könnte im konkreten zwischen den beiden Einstellscheiben angeordnet sein.

Grundsätzlich läßt sich zur Feineinstellung eine Einrichtung verwenden, die den Abstand zwischen den beiden Einstellscheiben in geringstmöglichen Schritten vergrößert oder verkleinert. Die Kurvenscheiben könnten kreisförmig ausgebildet sein. Wirkflächen der Kurvenscheiben sind dabei die einander gegenüberliegenden Oberflächen, die vorzugsweise zwei in eine Kurve gelegte Keilflächen aufweisen. Durch Verdrehen der beiden Kurvenscheiben gleiten die Wirkflächen bzw. Keilflächen aneinander und verändern dabei die wirksame Dicke der beiden Kurvenscheiben.

Um nun eine der Kurvenscheiben sicher gegen die andere Kurvenscheibe verdrehen zu können, ist eine der Kurvenscheiben drehfest am Einspannzapfen festgelegt. Des weiteren weist eine der Kurvenscheiben am Außenrand eine Skalierung auf, wobei es sich hier sowohl um die drehfeste als auch um die drehbare Kurvenscheibe handeln kann. Die jeweils andere Kurvenscheibe weist nun einen die die Sklalierung aufweisende Kurvenscheibe zumindest teilweise um- bzw. übergreifenden Rand und eine Ausnehmung oder Aussparung als Sichtfenster für die Skalierung der erstgenannten Kurvenscheibe auf, wobei die Ausnehmung zumindest mit einer Strichmarkierung zum Ablesen eines Einstellwertes der Skalierung versehen ist. Mit anderen Worten ergibt die winkelmäßige Zuordnung der beiden Kurvenscheiben zueinander einen durch Verdrehen der Kurvenscheiben einstellbaren Abstand zwischen den beidseitig vorgesehenen Einstellscheiben, so daß insoweit eine Feineinstellung möglich ist. Diese Feineinstellung ist grundsätzlich stufenlos möglich, entsprechend der hier gewählten Skalierung um jeweils 0,02 mm einstellbar.

Um nun die drehfeste Kurvenscheibe auch tatsächlich drehfest auf dem Einspannzapfen anordnen zu können, weist diese eine in die am Einspannzapfen ausgebildeten Ausnehmungen eingreifende Arretierung auf. Dabei kann es sich um einen axial zum Einspannzapfen erstreckenden Stift handeln, der einerseits in die am Einspannzapfen ausgebildete Nut und andererseits in eine entsprechende Ausnehmung am Innenrand der drehfesten Kurvenscheibe eingreift. Ein Verdrehen ist somit ausgeschlossen.

Die drehbare Kurvenscheibe könnte unter dem Gesichtspunkt einer quasi stufigen Verstellbarkeit, bspw. in Stufen von jeweils 0,02 mm entsprechend der gewählten Skalierung, eine in die am Einspannzapfen ausgebildeten Ausnehmungen eingreifende Verrastung aufweisen, wobei die Verrastung federkraftbeaufschlagte Rastmittel umfassen könnte, die vorzugsweise radial in die Ausnehmungen des Einspannzapfens greifen. Unter Überwindung der Federkraft wäre ein quasi Rasten der eigentlich stufenlos verstellbaren Kurvenscheibe möglich.

Um nun ein ungewolltes Verstellen oder Verstellen der Kurvenscheibe durch nichtautorisierte Personen wirksam zu verhindern, könnte die drehbare Kurvenscheibe einen Feststellmechanismus aufweisen, der sich ausschließlich mit einem besonderen Werkzeug oder Schlüssel lösen läßt. Dieser Feststellmechanismus könnte wiederum vorzugsweise zwei durch Federkraft gegen eine Verzahnung eines Innenrings der feststehenden Kurvenscheibe gedrückte Rastnasen aufweisen, die unter Überwindung der Federkraft durch das Werkzeug bzw. durch den Schlüssel aus ihrer Rastposition herausdrückbar sind. Die Rastnasen könnten dabei von zwei in der verstellbaren Kurvenscheibe am inneren Randbereich angeordneten, einander gegenüberliegenden, federkraftbeaufschlagten Kipphebeln gebildet sein, die sich durch zwei vom Außenrand in die Kurvenscheibe einsteckbare Stifte des Werkzeugs simultan aus der Raststellung herauskippen bzw. drücken lassen. Erst durch Einsatz dieses besonderen Werkzeugs könnte dann die verstellbare bzw. drehbare Kurvenscheibe unter Überwindung der federkraftbeaufschlagten Rastmittel - quasi stufig - verstellt werden.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung zweier Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht, teilweise geschnitten, die hier wesentlichen Bestandteile eines Ausführungsbeispiels einer erfindungsgemäßen Anschlagpresse,
- Fig. 2: den Gegenstand aus Fig. 1 entlang der Linie II-II,
- Fig. 3: in einer schematischen Explosionsdarstellung ein Ausführungsbeispiel einer Stelleinrichtung der in Fig. 1 gezeigten Anschlagpresse,
- Fig. 4: in einer schematischen Explosionsdarstellung ein zweites Ausführungsbeispiel einer Stelleinrichtung der in Fig. 1 gezeigten Anschlagpresse und
- Fig. 5: in einer vergrößerten Darstellung, schematisch, den Feststellmechanismus der Feineinstellung des Gegenstandes aus Fig. 1.

Fig. 1 zeigt die zur Erörterung der erfindungsgemäßen Lehre erforderlichen Bauteile einer zum Crimpen bestimmten Anschlagpresse, mit einem in der Fig. nicht gezeigten Amboß und einem vorzugsweise über eine Exzenterwelle vertikal gegen den Amboß bewegbaren Preßwerkzeug 1, wobei das Preßwerkzeug 1 einen Drahtcrimper 2 und einen Isolationscrimper 3 umfaßt, und wobei zwischen den Crimpern 2, 3 und dem nicht gezeigten Antrieb eine die Position bzw. den unteren Totpunkt der Crimper 2, 3 und damit die jeweilige Crimphöhe vorgebende Stelleinrichtung 4 vorgesehen ist.

Erfindungsgemäß weist die Stelleinrichtung 4 voneinander unabhängig betätigbare Einstellmittel für die Drahtcrimphöhe und für die Isolationscrimphöhe auf.

Die Fig. 1, 3 und 4 zeigen gemeinsam, daß die Stelleinrichtung 4 über einen Einspannzapfen 5 mit dem üblicherweise als Pressenbär 6 bezeichneten Hauptpreßblock einer Exzenterwelle mit Spiel wirkverbunden ist. Gemäß der Darstellung in Fig. 1 greift der Einspannzapfen 5 mit einem Einspannkopf 7 in eine am Pressenbär 6 festgelegte Druckplatte 8 ein. Zwischen der Druckplatte 8 und dem Einspannkopf 7 ist sowohl vertikales wie auch zumindest geringfügig horizontales Spiel vorhanden.

Fig. 1 läßt in Verbindung mit den Fig. 3 und 4 des weiteren erkennen, daß der Einspannzapfen 5 mit seinem dem Pressenbär 6 abgewandten Ende mit einem die beiden Crimper 2, 3 tragenden Anpreßblock 9 über eine Schraubverbindung wirkverbunden ist. Genauergesagt weist der Einspannzapfen 5 an seinem freien Ende ein Außengewinde 10 auf.

In Fig. 1 ist des weiteren angedeutet, daß einer der beiden Crimper 2, 3, in diesem Falle nämlich der Isolationscrimper 3, vertikal, d.h. in Preßrichtung, verschiebbar über in einen Keil 11 greifende Führungsstifte 12 an den Anpreßblock 9 angelenkt ist. Während der Drahtcrimper 2 fest mit dem Anpreßblock 9 verbunden ist, seine Kraftbeaufschlagung demnach über den Anpreßblock 9 erhält, wird der Isolationscrimper 3 nicht über den Anpreßblock 9, sondern vielmehr über die später noch erläuterten Einstellmittel mit Kraft beaufschlagt.

Hinsichtlich der nachfolgend zu erläuternden Einstellmittel ist nun wesentlich, daß diese direkt zwischen der Druckplatte 8 und den Crimpern 2, 3 als variable Abstandshalter wirken. Die Einstellmittel der Stelleinrichtung 4 umfassen bei den in den Fig. gewählten Ausführungsbeispielen zwei runde Einstellscheiben, wobei die Kraftübertragung auf den Drahtcrimper 2 von der Druckplatte 8 über Einstellorgane 15 der ersten Einstellscheibe, die zweite Einstellscheibe 14 und den Anpreßblock 9 erfolgt. Die Kraftübertragung auf den Isolationscrimper 3 erfolgt dagegen von der Druckplatte 8 über die Einstellorgane 15 der ersten Einstellscheibe 13 und die Einstellorgane 16 der zweiten Einstellscheibe 14 bei lediglich vertikaler Führung durch den Anpreßblock 9. Die Fig. 3 und 4 zeigen dabei ganz besonders deutlich, daß die Einstellorgane 15, 16 der Einstellscheibe 13, 14 als Nocken unterschiedlicher Höhe ausgebildet sind. Die Nocken bzw. Einstellorgane 15 der ersten Einstellscheibe 13 - zur Einstellung des Drahtcrimpers 2 - ragen nach oben, d.h. zur Druckplatte 8 hin, ab und sind am Randbereich entlang des Umfangs angeordnet und dienen zur Kontaktierung erhabener Auflageflächen 17 der Druckplatte 8. Diametral einander gegenüberliegende Nocken bzw. Einstellorgane 15 weisen jeweils die gleiche Höhe auf, so daß stets eine paarweise Kontaktierung der Auflageflächen 17 der Druckplatte 8 stattfindet.

Die Nocken bzw. Einstellorgane 16 der zweiten Einstellscheibe 14 - zur Einstellung des Isolationscrimpers 3 - ragen gemäß den Darstellungen in den Fig. 3 und 4 nach unten ab und dienen zur direkten Kontaktierung des Isolationscrimpers 3, der am Anpreßblock 9 vertikal verschiebbar gehaltert ist. Die Nocken weisen entlang dem Umfang der zweiten Einstellscheibe 14 unterschiedliche Höhen auf und sind am Außenrand mit Zahlen gekennzeichnet.

Die Fig. 3 und 4 lassen des weiteren erkennen, daß die Einstellscheiben 13, 14 auf dem Einspannzapfen 5 entsprechend der Position bzw. Einstellorgane 15, 16 gegen unbeabsichtigtes Verdrehen bzw. Verstellen gesichert sind. Zur Drehsicherung bzw. Verrastung sind federkraftbeaufschlagte Rastmittel vorgesehen, die radial in entsprechende Ausnehmungen 18 des Einspannzapfens 5 greifen. Die Ausnehmungen 18 sind bei den hier gewählten Ausführungsbeispielen als sich axial im Einspannzapfen 5 erstreckende Nuten mit stetigem Übergang vom Nutengrund zu den Nutenwandungen ausgebildet, so daß eine federdruckbeaufschlagte Kugel 19 in die Ausnehmung 18 gedrückt wird.

Die Fig. 1, 3 und 4 zeigen des weiteren gemeinsam, daß zwischen dem Einspannkopf 7 und der ersten bzw. oberen Einstellscheibe 13 eine Tellerfeder 20 wirkt, die die Einstellmittel insgesamt gegen den Anpreßblock 9 drückt. Insoweit ist regelrecht ein Einstellpaket gebildet.

Zwischen der unteren Einstellscheibe 14 und dem Anpreßblock 9 ist in einem Bereich zwischen den Einstellorganen 16 bzw. Nocken eine Distanzscheibe 21 vorgesehen, die direkt am Anpreßblock 9 anliegt und aufgrund ihrer Dicke einen Kontakt zwischen den Einstellorganen 16 bzw. Nocken der unteren Einstellscheibe 14 mit dem Drahtcrimper 2 verhindert. Diese Distanzscheibe 21 vermittelt einen direkten Kontakt zwischen der unteren Einstellscheibe 14 - außerhalb des Nockenbereichs - unter dem Anpreßblock 9.

Die Fig. 1 bis 4 zeigen des weitern deutlich, daß zwischen der Druckplatte 8 und den Crimpern 2, 3 eine zusätzliche Feineinstellung 22 vorgesehen ist. Diese Feineinstellung 22 ist zwischen den beiden Einstellscheiben 13, 14 angeordnet und weist zwei gegeneinander verdrehbare, mit ihren Wirkflächen aufeinanderliegende Kurvenscheiben 23, 24 auf. Die Kurvenscheiben 23, 24 sind dabei kreisförmig ausgebildet. Die Wirkflächen sind die einander gegenüberliegenden Oberflächen, die jeweils zwei in eine Kurve gelegte Keilflächen 25, 26, 27, 28 aufweisen.

Eine der beiden Kurvenscheiben 23, 24, nämlich sowohl in Fig. 3 als auch in Fig. 4 die jeweils untere Kurvenscheibe 24, ist drehfest am Einspannzapfen 5 festgelegt. Dazu dient ein Stift 29, der zur Verriegelung zwischen der Ausnehmung 18 des Einspannzapfens 5 und einer entsprechenden Ausnehmung 30 der unteren Kurvenscheibe 24 wirkt.

Gemäß den Fig. 2, 3 und 4 weist jeweils eine der Kurvenscheiben 23, 24 am Außenrand eine Skalierung 31 auf. Im Falle der in Fig. 3 gewählten Darstellung ist diese Skalierung 31 der unteren Kurvenscheibe 24 und im Falle der in Fig. 4 gewählten Darstellung ist die Skalierung 31 der oberen Kurvenscheibe 23 zugeordnet. Des weiteren weist die jeweils andere Kurvenscheibe - im Falle der in Fig. 3 gewählten Darstellung handelt es sich hier um die obere Kurvenscheibe 23 und im Falle der in Fig. 4 gewählten Darstellung handelt es sich um die untere Kurvenscheibe 24 - einen die die Sklalierung aufweisende Kurvenscheibe 23 bzw. 24 teilweise um- bzw. übergreifenden Rand 32 und eine Ausnehmung 33 als Sichtfenster für die Skalierung 31 auf, wobei die Ausnehmung 33 wiederum mit einer Strichmarkierung 34 für die Skalierung 31 versehen ist.

Die drehbare Kurvenscheibe 23 (obere Kurvenscheibe) weist eine in die am Einspannzapfen 5 ausgebildeten Ausnehmungen 18 eingreifende Verrastung 35 auf, wobei diese Verrastung federkraftbeaufschlagte Rastmittel umfaßt, die radial in die Ausnehmungen 18 des Einspannzapfens 5 eingreifen. Hier kann es sich bspw. um federkraftbeaufschlagte Stifte oder Kugeln handeln.

Die Fig. 2 und 5 zeigen nun ganz besonders deutlich, daß die drehbare Kurvenscheibe 23 (obere Kurvenscheibe) des weiteren einen Feststellmechanismus 36 aufweist, der sich ausschließlich mit einem besonderen Werkzeug oder Schlüssel 37 lösen läßt. Die Schlüssel 37 kann als ganz besonderes - isoliertes - Werkzeug ausgeführt sein, sich nämlich in die Kurvenscheibe 23 einstecken und wieder herausziehen bzw. davon entfernen lassen. Ebenso ist es jedoch auch denkbar, den Schlüssel 37 der Kurvenscheibe 23 fest zuzuordnen. In einem solchen Falle wäre der Schlüssel 37 - betätigbar - an der Kurvenscheibe montiert. Dieser Feststellmechanismus 36 umfaßt zwei durch Federkraft gegen eine Verzahnung eines Innenrings 38 der feststehenden bzw. unteren Kurvenscheibe 24 gedrückte Rastnasen 39 auf, die unter Überwindung der Federkraft durch das Werkzeug bzw. den Schlüssel 37 aus ihrer Rastposition heraus drückbar sind. Genauergesagt sind die Rastnasen durch zwei in der verstellbaren Kurvenscheibe 23 am inneren Randbereich angeordnete, einander gegenüberliegende, federkraftbeaufschlagte Kipphebel gebildet, die sich durch zwei vom Außenrand einsteckbare Stifte 41 des Schlüssels 37 simultan aus der Raststellung herauskippen bzw. drücken lassen. Hinsichtlich weiterer besonderer Ausgestaltungsmöglichkeiten wird auf den allgemeinen Teil der Beschreibung verwiesen.

Abschließend sei ganz besonders hervorgehoben, daß die voranstehend erörterten Ausführungsbeispiele rein willkürlich zur Erörterung der erfindungsgemäßen Lehre herangezogen wurden, diese jedoch nicht auf die Ausführungsbeispiele einschränken.

## Patentansprüche

1. Anschlagpresse zum Crimpen, mit einem Amboß und einem vorzugsweise über eine Exzenterwelle vertikal gegen den Amboß bewegbaren Preßwerkzeug (1), wobei das Preßwerkzeug (1) einen Drahtcrimper (2) und einen Isolationscrimper (3) umfaßt und wobei zwischen den Crimpern (2, 3) und dem Antrieb eine die Position bzw. den unteren Totpunkt der Crimper (2, 3) und damit die jeweilige Crimphöhe vorgebende Stelleinrichtung (4) vorgesehen ist, die voneinander unabhäng betätigbare Einstellmittel für die Drahtcrimphöhe und für die Isolationscrimphöhe aufweist, wobei die Stelleinrichtung (4) über einen Einspannzapfen (5) mit dem Pressenbär (6) bzw. dem Hauptpreßblock einer Exzenterwelle wirkverbunden ist und wobei der Einspannzapfen (5) mit einem Einspannkopf (7) in eine am Pressenbär (6) festgelegte Druckplatte (8) eingreift,
**dadurch gekennzeichnet**, daß zwischen der Druckplatte (8) und den Crimpern (2, 3) eine zusätzliche Feineinstellung (22) vorgesehen ist, die zwei gegeneinander verdrehbare, mit ihren Wirkflächen aneinanderliegende Kurvenscheiben (23, 24) umfaßt.

2. Anschlagpresse nach Anspruch 1, dadurch gekennzeichnet, daß zwischen der Druckplatte (8) und dem Einspannkopf (7) sowohl vertikales wie auch zumindest geringfügig horizontales Spiel vorgesehen ist.

3. Anschlagpresse nach Anspruch 1 oder 2, dadurch gekennzeichnet, daß der Einspannzapfen (5) mit seinem dem Pressenbär (6) abgewandten Ende mit einem die beiden Crimper (2, 3) tragenden Anpreßblock (9) wirkverbunden ist.

4. Anschlagpresse nach einem der Ansprüche 1 bis 3, dadurch gekennzeichnet, daß zumindest einer der beiden Crimper (2, 3) vertikal bzw. in Preßrichtung verschiebbar über in einen Keil (11) greifende Führungsstifte (12) an den Anpreßblock (9) angelenkt ist.

5. Anschlagpresse nach einem der Ansprüche 1 bis 4, dadurch gekennzeichnet, daß die Einstellmittel direkt zwischen der Druckplatte (8) und den Crimpern (2, 3) als variable Abstandshalter wirken.

6. Anschlagpresse nach einem der Ansprüche 1 bis 5, dadurch gekennzeichnet, daß die Einstellmittel mindestens zwei Einstellscheiben (13, 14) umfassen, daß die Kraftübertragung auf den Drahtcrimper (2) von der Druckplatte (8) über Einstellorgane (15, 16) der ersten Einstellscheibe (13), die zweite Einstellscheibe (14) und den Anpreßblock (9) erfolgt und daß die Kraftübertragung auf den Isolationscrimper (3) von der Druckplatte (8) über die Einstellorgane (15) der ersten Einstellscheibe (13) und die Einstellorgane (16) der zweiten Einstellscheibe (14) bei lediglich vertikaler Führung durch den Anpreßblock (9) erfolgt, wobei die Einstellorgane (15, 16) der Einstellscheiben (13, 14) als Nocken unterschiedlicher Höhe ausgebildet sind und wobei die Nocken der ersten Einstellscheibe (13) - zur Einstellung des Drahtcrimpers (2) - nach oben, d.h. zur Druckplatte (8) hin, abragen, am Randbereich in Umfangsrichtung angeordnet sind und zur Kontaktierung der Druckplatte bzw. erhabener Auflageflächen (17) der Druckplatte (8) dienen und daß gegenüberliegende Nocken gleiche Höhen aufweisen.

7. Anschlagpresse nach Anspruch 6, dadurch gekennzeichnet, daß die Nocken der zweiten Einstellscheibe (14) - zur Einstellung des Isolationscrimpers (3) - vorzugsweise nach unten abragen und zur direkten Kontaktierung des Isolationscrimpers (3) dienen und daß die Nocken entlang dem Umfang der zweiten Einstellscheibe (14) unterschiedliche Höhen aufweisen, wobei die Nocken der Einstellscheiben (13, 14) am Außenrand gekennzeichnet sind.

8. Anschlagpresse nach einem der Ansprüche 1 bis 7, dadurch gekennzeichnet, daß die Einstellscheiben (13, 14) auf dem Einspannzapfen (5) entsprechend der Positionierung der Nocken gegen unbeabsichtigtes Verdrehen bzw. Verstellen gesichert sind, daß zur Drehsicherung bzw. Verrastung federkraftbeaufschlagte Rastmittel der Einstellscheiben (13, 14) radial in entsprechende Ausnehmungen (18) des Einspannzapfens (5) greifen und daß die Ausnehmungen (18) als sich axial im Einspannzapfen (5) erstreckende Nuten mit stetigem Übergang vom Nutengrund zu den Nutenwandungen ausgebildet ist.

9. Anschlagpresse nach einem der Ansprüche 1 bis 8, dadurch gekennzeichnet, daß zwischen dem Einspannkopf (7) und der ersten bzw. obersten Einstellscheibe (13) eine Tellefeder (20) wirkt, die die Einstellmittel gegen den Anpreßblock (9) drückt.

10. Anschlagpresse nach einem der Ansprüche 6 bis 9, dadurch gekennzeichnet, daß zwischen der unteren Einstellscheibe (14) und dem Anpreßblock (9) - in einem Bereich zwischen den Einstellorganen (15, 16) bzw. Nocken - eine Distanzscheibe (21) vorgesehen ist, die direkt am Anpreßblock (9) anliegt und aufgrund ihrerer Dicke einen Kontakt zwischen den Einstellorganen (15, 16) bzw. Nocken der unteren Einstellscheibe (14) mit dem Drahtcrimper (2) verhindert, wobei die Feineinstellung (22) zwischen den beiden Einstellscheiben (13, 14) angeordnet ist.

11. Anschlagpresse nach einem der Ansprüche 1 bis 10, dadurch gekennzeichnet, daß die Kurvenscheiben (23, 24) kreisförmig ausgebildet und die Wirkflächen die einander gegenüberliegenden Oberflächen sind, die zwei in in eine Kurve gelegte Keilflächen (25, 26; 27, 28) aufweisen.

12. Anschlagpresse nach einem der Ansprüche 1 bis 11, dadurch gekennzeichnet, daß eine der Kurvenscheiben (24) drehfest am Einspannzapfen (5) festgelegt ist und daß eine der Kurvenscheiben (23, 24) am Außenrand eine Skalierung (31) aufweist, wobei die jeweils andere Kurvenscheibe (23, 24) einen die die Skalierung (31) aufweisende Kurvenscheibe (23, 24) zumindest teilweise um- bzw. übergreifenden Rand (32) und eine Ausnehmung (33) oder Aussparung als Sichtfenster für die Skalierung (31) aufweist und wobei die Ausnehmung (33) zumindest mit einer Strichmarkierung (34) für die Skalierung (31) versehen ist.

13. Anschlagpresse nach Anspruch 12, dadurch gekennzeichnet, daß die drehfeste Kurvenscheibe (24) eine in die am Einspannzapfen (5) ausgebildeten Ausnehmungen (30) eingreifende Arretierung aufweist, daß die drehbare Kurvenscheibe (23) eine in die am Einspannzapfen (5) ausgebildeten Ausnehmungen (18) eingreifende Verrastung (35) aufweist und daß die Verrastung (35) federkraftbeaufschlagte Rastmittel umfaßt, die radial in die Ausnehmungen (18) des Einspannzapfens (5) greifen.

14. Anschlagpresse nach Anspruch 13, dadurch gekennzeichnet, daß die drehbare Kurvenscheibe (23) einen Feststellmechanismus (36) aufweist, der sich ausschließlich mit einem besonderen Werkzeug oder Schlüssel (37) lösen läßt, wobei der Feststellmechanismus (36) zwei durch Federkraft gegen eine Verzahnung eines Innenrings (38) der feststehenden Kurvenscheibe (24) gedrückte Rastnasen (39) aufweist, die unter Überwindung der Federkraft durch das Werkzeug bzw. durch den Schlüssel (37) aus ihrer Rastposition heraus drückbar sind und wobei die Rastnasen (38) von zwei in der verstellbaren Kurvenscheibe (23) am inneren Randbereich angeordnete, einander gegenüberliegende, federkraftbeaufschlagte Kipphebel (40) gebildet sind, die sich durch zwei vom Außenrand einsteckbare Stifte (41) des Werkzeugs simultan aus der Raststellung herauskippen bzw. drücken lassen.

## Claims

1. Impact press for crimping, having an anvil and a pressing tool (1) which is vertically movable towards the anvil, preferably through an eccentric shaft, in which the pressing tool (1) comprises a wire crimper (2) and an insulation crimper (3), in which an adjusting device (4) having adjusting means for the wire crimp height and the insulation crimp height which may be independently actuated, is provided between the crimpers (2,3) and the drive, for setting the position or the bottom end and the respective crimp height therewith, in which the adjusting device (4) is operatingly connected by a spigot (5) with the pressing ram (6) or the main pressing block of a eccentric shaft and in which the spigot (5) engages with a spigot head (7) a pressing plate (8) fixed to the pressing ram (6),
characterized in that an additional precision adjustment device (22) is provided between the pressing plate (8) and the crimpers (2, 3) which comprises two cam disks (23, 24) with adjacent effective surfaces that are rotatable relative to each other.

2. Impact press according to claim 1, characterized in that vertical and at least little horizontal play is provided between the pressing plate (8) and the spigot head (7).

3. Impact press according to claims 1 or 2, characterized in that the spigot (5) is, at its end opposite to the pressing ram, operatingly connected to a pressing block (9) which supports the two crimpers (2, 3).

4. Impact press according to any one of the claims 1 to 3, characterized in that at least one of the two crimpers (2, 3) is linked to the pressing block (9) by guiding pins (12) engaging a wedge (11) and is slideably in vertical or in pressing direction.

5. Impact press according to any one of the claims 1 to 4, characterized in that the adjusting means act as variable spacers directly between the pressing plate (8) and the crimpers (2, 3).

6. Impact press according to any one of the claims 1 to 5, characterized in that the adjusting means comprise at least two adjusting disks (13, 14), in that the load transmission from the pressing plate (8) to the wire crimper (2) is effected through adjusting members (15, 15) of the first adjusting disk (13), the second adjusting disk (14), and the pressing block (9), and in that the lead transmission from the pressing plate (8) to the insulation crimper (3) is effected through adjusting members (15) of the first adjusting disk (13) and the adjusting members (16) of the second adjusting disk, with only vertical guidance by the pressing block (9) in which the adjusting members (15, 16) of the adjusting disks (13, 14) are formed as cams of different height and in which the cams of the first adjusting disk (13) project upwardly, i.e., towards the pressing plate (8), for adjusting the wire crimper (2); and are arranged at the outer area in circumferential direction and serve for contacting the pressing plate or raised supporting surfaces (17) of the pressure plate (8), and in that opposing cams are of equal height.

7. Impact press according to claim 6, characterized in that the cams of the second adjusting disks (14) project preferably downwardly for adjusting the insulation crimper (3) and serve for directly contacting the insulation crimper (3), and in that the cams arranged at the outer circumference of the second adjusting disk (14) are of different height, the cams of the adjusting disks (13, 14) being labelled at their outer rim.

8. Impact press according to any one of the claims 1 to 7, characterized in that the adjusting disks (13, 14) are secured to the spigot (5) according to the position of the cams in order to prevent undesirable rotation or displacement, in that spring-loaded stopping means of the adjusting disks (13, 14) radially engage corresponding recesses (18) of the spigot (5) in order to prevent rotation or to stop, and in that the recesses (18) have the shape of grooves extending axially in the spigot (5) with smooth transition from the groove's bottom to the groove's walls.

9. Impact press according to any one of the claims 1 to 8, characterized in that a disk spring (20) is acts between the spigot head (7) and the first or upper adjusting disk (13), and urges the adjusting means towards the pressing block (9).

10. Impact press according to any one of the claims 6 to 9, characterized in that a distance disk (21) is provided between the lower adjusting disk (14) and the pressing block (9) - in an area between the adjusting members (15, 16) or cams - which distance disk is directly adjacent to the pressing block (9) and prevents contact between the lower distance disk's (14) adjusting members (15, 16) or cams with the wire crimper (2), in which the precision adjustment device (22) is positioned between the two adjusting disks (13, 14).

11. Impact press according to any one of the claims 1 to 10, characterized in that the cam disks (23, 24) are of circular shape and in that the opposing surfaces are the effective surfaces, which have two curved wedge surfaces (25, 26, 27, 28).

12. Impact press according to any one of the claims 1 to 11, characterized in that one of the cam disks (24) is unrotatably fixed to the spigot (5) and in that one of the cam disks (23, 24) has a scaling (31) at its outer edge, in which the other cam disk (23, 24), respectively, has a rim which encompasses or overlaps the cam disk (23, 24) having the scaling (31), and has a recess (33) or sparing as a window for the scaling (31), and in which the recess (33) has at least one locating mark (34) for the scaling (31).

13. Impact press according to claim 12, characterized in that the unrotatable cam disk (24) has a lock engaging the recesses (30) formed in the spigot (5), in that the rotatable cam disk (23) has a stopping (35) engaging the recesses (18) formed in the spigot (5), and in that the stopping (35) comprises spring loaded stopping means which radially engage the recesses (18) of the spigot (5).

14. Impact press according to claims 13, characterized in that the rotatable cam disk (23) has a locking mechanism (36) that can exclusively be released with a special tool or key (37), in which the locking mechanism (36) has two locking cams (39) which are urged towards a toothing of an inner rim (38) of the unrotatable cam disk (24) by spring force, which locking cams may be pushed against the spring force out of their locking position by the tool or the key (37), and in which the locking cams (38) are formed by two opposing spring loaded rockers (40) positioned at the inner edge of the rotatable cam disk (23), which may be tipped or pushed out of their locking position by two pins (41) of the tool which may be inserted at the outer rim.

## Revendications

1. Presse à impact avec une enclume et un outil d'impact (1) pouvant de préférence par l'intermédiaire d'un arbre à excentrique être mû verticalement en direction de l'enclume, où l'outil d'impact (1) comprend un dispositif de sertissage de fil (2) et un dispositif de dénudage d'isolant (3), et où entre les deux dispositifs (2, 3) et le moyen d'entraînement est prévu un dispositif de commande (4) déterminant la position ou le point mort inférieur des dispositifs (2, 3) et dès lors la hauteur d'action desdits dispositifs, presse qui présente des moyens de réglage pouvant être actionnés indépendamment l'un de l'autre pour la hauteur de sertissage de fil et pour la hauteur de dénudage d'isolant, où le dispositif de commande (4) est par l'intermédiaire d'un tourillon de serrage (5) relié fonctionnellement au mouton d'impact (6) ou au bloc de butée principal d'un arbre à excentrique et où le tourillon de serrage (5) s'engage part une tête de serrage (7) dans une plaque de pression (8) fixée au mouton d'impact (6),
caractérisée en ce qu'entre la plaque de pression (8) et les dispositifs (2, 3) est prévu un réglage fin supplémentaire (22), qui comprend deux disques à came (23, 24) pouvant être mus l'un par rapport à l'autre, dont les surfaces actives sont appliquées l'une contre l'autre.

2. Presse à impact suivant la revendication 1, caractérisée en ce qu'entre la plaque de pression (8) et la tête de serrage (7) est prévu un jeu vertical et également au moins un jeu horizontal réduit.

3. Presse à impact suivant la revendication 1 ou la revendication 2, caractérisée en ce que le tourillon de serrage (5) est par son extrémité écartée du mouton d'impact (6) relié fonctionnellement à un bloc de butée (9) portant les deux dispositifs (2, 3).

4. Presse à impact suivant l'une quelconque des revendications de 1 à 3, caractérisée en ce qu'au moins l'un des deux dispositifs (2, 3) est, de manière mobile verticalement ou en direction d'impact et par l'intermédiaire de chevilles de guidage (12) engagés dans un coin (11), articulé sur le bloc de butée (9).

5. Presse à impact suivant l'une quelconque des revendications de 1 à 3, caractérisée en ce que les moyens de réglage font directement fonction de dispositifs d'écartement variable entre la plaque de pression (8) et les dispositifs (2, 3).

6. Presse à impact suivant l'une quelconque des revendications de 1 à 6, caractérisée en ce que les moyens de réglage comprennent au moyen deux dispositifs de réglage, en ce que la transmission de la force sur le dispositif de sertissage de fil (2) a lieu depuis la plaque de pression (8), par l'intermédiaire de réglage (15, 16) du premier disque de réglage (13) par l'intermédiaire du deuxième disque de réglage (14) et le bloc de butée (9) et en ce que la transmission de la force vers le dispositif de dénudage (3) a lieu depuis la plaque de pression (8) par l'intermédiaire des organes de réglage du premier disque de réglage (13) et par l'intermédiaire des organes de réglage (16) du deuxième disque de réglage (14) sous un guidage uniquement vertical au moyen du bloc de butée (9), où les cames du premier disque de réglage (13) - aux fins du réglage du dispositif de sertissage de fil - font saillie vers le haut, à savoir en direction de la plaque de pression (8), sont disposées dans la zone marginale en direction périphérique et servent à contacter la plaque de pression ou des surfaces d'appui en relief (17) de la plaque de pression, et caractérisée en ce que des cames situées en opposition présentent des hauteurs identiques.

7. Presse à impact suivant la revendication 6, caractérisée en ce que les cames du deuxième disque de réglage (14) - aux fins du réglage du dispositif de dénudage (3) - font de préférence saillie vers le dessous et servent à contacter directement le dispositif de dénudage (3) et en ce que les cames présentent des hauteurs différentes le long du pourtour du deuxième disque de réglage (14), les cames des disques de réglage (13, 14) étant identifiées sur le bord extérieur.

8. Presse à impact suivant l'une quelconque des revendications de 1 à 7, caractérisée en ce que les disques de réglage (13, 14) sur le tourillon de serrage (5) sont conformément au positionnement des cames protégées contre une rotation ou un réglage non intentionnel, en ce que pour assurer la protection contre la rotation ou pour un encliquetage, des moyens d'encliquetage sollicités par ressorts des disques de réglage (13, 14) s'engagent dans des évidements correspondants (18) du tourillon de serrage (5) et en ce que les évidements (18) ont la forme de rainures disposées axialement dans le tourillon de serrage à passage progressif depuis le fond de la rainure vers les parois de celle-ci.

9. Presse à impact suivant l'une quelconque des revendications de 1 à 8, caractérisée en ce qu'entre la tête de serrage (7) et le premier disque de réglage (13) ou disque de serrage supérieur agit un ressort à disques ou Belleville (20), qui applique les moyens de réglage vers le bloc de butée (9).

10. Presse à impact suivant l'une quelconque des revendications de 6 à 9, caractérisée en ce qu'entre le disque de réglage inférieur (14) et le bloc de butée (9) - dans une zone entre les organes de réglage (15, 16) ou entre les cames - est prévue un disque d'écartement (21) qui est appliqué directement sur le bloc de butée (9) et qui en raison de son épaisseur empêche un contact entre les organes de réglage (15, 16) ou les cames du disque de réglage inférieur (14) avec le dispositif de sertissage (2), le réglage fin étant situé entre les deux disques de réglage (13, 14).

11. Presse à impact suivant l'une quelconque des revendications de 1 à 10, caractérisée en ce que les disques à cames (23, 24) sont de forme circulaire et en ce que les surfaces actives sont les surfaces mutuellement opposées, qui présentent deux surfaces en coin (25, 26; 27, 28) placées dans une courbe.

12. Presse à impact suivant l'une quelconque des revendications de 1 à 11, caractérisée en ce qu'un (24) des disques à cames est solidaire du tourillon de serrage (5) et en ce qu'un des disques à cames (23, 24) présente sur son bord extérieur une graduation (31), et en ce que l'autre des disques à cames (23, 24) présente - en tant que regard permettant l'observation de la graduation (31) - un bord entourant ou surplombant au moins partiellement le disque à cames (23, 24) portant la graduation, bord présentant un évidement faisant fonction de regard, cet évidement (33) présentant au moins un repère (34) pour la graduation (31).

13. Presse à impact suivant la revendication 12, caractérisée en ce que le disque à cames (24) solidaire du tourillon de serrage (5) présente un arrêt s'engageant dans un des évidements (30) pratiqués dans le tourillon de serrage (5), en ce que le disque à cames rotatif (23) présente un dispositif d'encliquetage (35) s'engageant dans un des évidements (18) pratiqués dans le tourillon de serrage (5) et en ce que le dispositif d'encliquetage (35) comprend des moyens d'encliquetage sollicités par ressort qui s'engagent radialement dans les évidements (18) du tourillon de serrage (5).

14. Presse à impact suivant la revendication 13, caractérisée en ce que le disque à cames rotatif (23) présente un mécanisme de blocage (36) qui ne peut être desserré qu'au moyen d'un outil spécial ou d'une clef spéciale (37) où le mécanisme de blocage présente deux nez d'encliquetage (39) sollicités par l'action de ressorts en direction d'une denture d'une bague intérieure (38) du disque à cames (24) fixe, nez d'encliquetage qui sous l'action de l'outil ou de la clef (37) à l'encontre de l'action des ressorts, peuvent être chassés hors de leur position d'encliquetage et où les nez d'encliquetage (39) sont constitués par deux leviers de basculement (40) mutuellement opposés, soumis à l'action de ressorts, disposés dans la zone marginale intérieure du disque à cames (23) mobile, leviers de basculement (40) qui à l'aide de deux chevilles (41) enfichables depuis l'extérieur de l'outil peuvent simultanément être basculés ou chassés hors de la position d'encliquetage.
